# EUROPÄISCHE PATENTSCHRIFT

(11) **EP 2 947 043 B1**
(45) Veröffentlichungstag und Bekanntmachung des Hinweises auf die Patenterteilung: **16.08.2017**
(21) Anmeldenummer: 15166733.4
(22) Anmeldetag: 07.05.2015
(51) Int. Cl.: B66F 9/06, B66F 9/16, B66F 9/075, B66F 9/24

(54) **VERFAHREN ZUR STEUERUNG EINES FLURFÖRDERZEUGS**
METHOD FOR CONTROLLING AN INDUSTRIAL TRUCK
PROCÉDÉ DE COMMANDE D'UN CHARIOT DE MANUTENTION

(30) Priorität: 19.05.2014 DE 102014107067; 28.08.2014 DE 102014112405
(43) Veröffentlichungstag der Anmeldung: 25.11.2015
(73) Patentinhaber: STILL GmbH, 22113 Hamburg (DE)
(72) Erfinder: Viereck, Volker, 23898 Kühsen (DE); Krüger-Basjmeleh, Tino, 25469 Halstenbek (DE); Wittmann, Thomas, 21035 Hamburg (DE); Caro, Sönke, 22941 Hammoor (DE); Klug, Matthias, 21244 Buchholz in der Nordheide (DE); Baerwolff, Christian, 20251 hamburg (DE)
(74) Vertreter: Patentship Patentanwaltsgesellschaft mbH

(56) Entgegenhaltungen:
- EP-A1- 2 514 690
- EP-A1- 2 518 000
- EP-B1- 2 518 005
- EP-B1- 2 518 007
- DE-A1-102008 023 531
- US-A1- 2012 123 614

## Beschreibung

Die Erfindung betrifft ein Verfahren zur Steuerung eines Flurförderzeugs. Insbesondere betrifft die Erfindung ein Verfahren zur Steuerung eines Flurförderzeugs, das eine Mehrzahl von Komponenten aufweist, durch die das Flurförderzeug für verschiedene Betriebsarten anpassbar ist, darunter mindestens zwei der Komponenten klappbare und höhenbeweglich Lastgabel für einen Betrieb als Hubmaststapler, ausfahrbare Lastarme für eine Lastaufnahme über einen Initialhub, Montage eines Zusatzgewichtes für einen Betrieb als Gegengewichtsgabelstapler, Kupplung von einem oder mehreren Anhängern über eine Anhängerkupplung.

Es sind im Stand der Technik Flurförderzeuge bekannt, die eine Kombination von Eigenschaften bekannter Typen von Flurförderzeuge aufweisen und die Funktion dieser Typen von Flurförderzeugen überlappend, vollständig oder jeweils zum Teil erfüllen können. Ein solches Flurförderzeug weist beispielsweise eine Anhängerkupplung zum Ziehen von Anhängern, insbesondere eines Anhängerzuges aus mehreren Anhängern als Routenzug auf. Zusätzlich kann eine Lastaufnahmevorrichtung als Hubvorrichtung zum Ein- und Auslagern von Lasten in Regale genutzt werden. Hierfür ist es beispielsweise möglich, als Lastaufnahmevorrichtung eine herabklappbare Lastgabel vorzusehen, die bei einem reinen Schlepperbetrieb nach oben geklappt wird, und an einer Hubvorrichtung oder einem Hubmast höhenbeweglich geführt ist. Abhängig von einem bestimmten Lastgewicht und/oder einer bestimmten überschrittenen Hubhöhe kann hierzu noch ein zusätzliches Gegengewicht an das Flurförderzeug angedockt werden. Dazu kann das Flurförderzeug an ein abgestelltes Gegengewicht heranfahren und über eine Verbindungsvorrichtung dieses zusätzliche Gegengewicht aufnehmen.

Ein solches Flurförderzeug, das ein Lastaufnahmemittel aufweist und ein zusätzliches Gegengewicht aufnehmen kann, ist in der EP 2 518 007 B1 beschrieben.

Weiterhin ist es möglich, für schwerere Lasten Lastarme mit zusätzlichen Stützrollen vorzusehen, die ausgefahren werden können und beispielsweise eine Palette mit einem Initialhub anheben können, wobei das Gewicht der Palette bereits über die Stützrollen in diesen Lastarmen zu einem großen Teil abgestützt wird. Ein solches kombiniertes Flurförderzeug kann daher in mehreren Betriebsweisen eingesetzt werden, von denen jede einem herkömmlichen Flurförderzeug, wie etwa einem Schlepper, einem Gegengewichtsgabelstapler oder einem Schubmaststapler entspricht.

Ein Beispiel eines solchen Flurförderzeugs, das in mehreren Funktionen eingesetzt werden kann und ausfahrbare zusätzliche Lastarme mit Lastrollen sowie klappbare Gabelzinken aufweist, ist in der EP 2 518 005 B1 der Anmelderin offenbart.

Wenn das Flurförderzeug in einer bestimmten Funktion für einen konkreten Arbeitsauftrag eingesetzt werden soll, so muss eine Bedienperson das Flurförderzeug für diesen Arbeitsauftrag anpassen. Beispielsweise wird durch die Bedienpersonen als Fahrer oder mithilfe einer Fernbedienung das Flurförderzeug zu einem Gegengewicht gefahren, um dieses Gegengewicht aufzunehmen. Ebenso kann beispielsweise eine Lastgabel heruntergeklappt werden, um eine Palette aufzunehmen. Falls der Arbeitsauftrag in einem Kommissionieren und Zusammenstellen von Waren besteht, kann es etwa erforderlich sein, eine leere Palette aufzunehmen. Weitere Beispiele für eine solche Anpassung an einen bestimmten Arbeitsauftrag sind das Ausfahren von Lastarmen, wenn eine relativ schwere Last, beispielsweise auf einer Palette auf dem Boden stehend, mithilfe des Initialhubs der Lastarme aufgenommen werden soll. Schließlich kann noch als Beispiel angeführt werden für eine solche Anpassung, dass das Flurförderzeug als Schlepper eines Routenzuges eingesetzt werden soll und gesteuert von dem Bediener einen oder mehrere Anhänger anfährt, um diese zu einem Routenzug mit dem Flurförderzeug zusammen zu kuppeln.

Bei autonom und somit ohne Fahrer fahrenden Flurförderzeugen können diese Anpassungen auch gesteuert durch einen Server über ein Datennetzwerk erfolgen.

Nachteilig an diesem Stand der Technik ist, dass jeweils ein Auftrag zur Anpassung des Zustands des Flurförderzeugs an ein Steuerungssystem des Flurförderzeugs übermittelt werden muss. Bei einem autonomen, automatischen Betrieb muss dies innerhalb des übergeordneten Systems, somit über das Netzwerk in einem Steuerungsrechner erfolgen, und weiterhin muss das übergeordnete System den Zustand jedes einzelnen Flurförderzeugs abspeichern und verwalten.

Werden zusätzliche Ausstattungskomponenten benötigen, wie etwa Leerpaletten, Anhänger und sonstige erst aufzunehmende oder zu montierende Komponenten, so ist eine selbstständige Anpassung an einen Arbeitsauftrag nicht möglich.

Der vorliegenden Erfindung liegt die Aufgabe zugrunde, ein Verfahren zur Steuerung eines Flurförderzeugs zur Verfügung zu stellen, durch das bei einem an verschiedene Funktionen und Arbeitsaufträge anpassbaren Flurförderzeug eine Optimierung der Warenumschlagsleistung möglich ist.

Diese Aufgabe wird durch ein Verfahren zur Steuerung eines Flurförderzeugs mit den Merkmalen des unabhängigen Patentanspruchs 1 gelöst. Vorteilhafte Weiterbildungen der Erfindung sind in den Unteransprüchen angegeben.

Die Aufgabe wird erfindungsgemäß dadurch gelöst, dass bei einem Verfahren zur Steuerung eines Flurförderzeugs, das eine Mehrzahl von Komponenten aufweist, durch die das Flurförderzeug für verschiedene Betriebsarten anpassbar ist, darunter mindestens zwei der Komponenten klappbare und höhenbeweglich Lastgabel für einen Betrieb als Hubmaststapler, ausfahrbare Lastarme für eine Lastaufnahme über einen Initialhub, Montage eines Zusatzgewichtes für einen Betrieb als Gegengewichtsgabelstapler, Kupplung von einem oder mehreren Anhängern über eine Anhängerkupplung, eine Fahrzeugsteuerung einen Arbeitsauftrag empfängt und anhand von abgespeicherten Daten die Anpassung der Betriebsart auswählt sowie eine Anpassung der Komponenten automatisch durchführt.

Vorteilhaft erfolgt dadurch eine Selbstanpassung eines autonomen Fahrzeugs an seinen Auftrag. Das Wesentliche an dem Verfahren besteht darin, dass das Flurförderzeug bzw. Fahrzeug selbst in der Lage ist, sich ohne separate manuelle Beauftragung bzw. ohne mit dem Arbeitsauftrag zusammen übertragene Steuerbefehle, in den für die gestellte Aufgabe optimalen Systemzustand bzw. die hierfür vorgesehene Betriebsart zu bringen. Die Entscheidung und Auswahl der optimalen Betriebsart übernimmt die Fahrzeugsteuerung selbst und bedient sich dabei als Auswahlgrundlage der in einem Auftrag übermittelten Daten. Der Auftrag kann dabei beispielsweise aus einem Datennetz von einem zentralen Verwaltungsprogramm bzw. Zentralsystem kommen, oder über eine Eingabe- und Anzeigevorrichtung in dem Flurförderzeug selbst durch eine Bedienperson eingegeben werden. Vorteilhaft ergibt sich eine Erhöhung der Warenumschlagsleistung, da das Flurförderzeug automatisch aus einem Arbeitsauftrag erkennt, welche Anpassungen erforderlich sind, und entsprechend der auf dem Flurförderzeug installierten Komponenten die Anpassung durchführt. Dies ergibt eine erhebliche Zeitersparnis. Da durch die Integration in die Fahrzeugsteuerung eine Erhöhung der "Eigenintelligenz" des den Arbeitsauftrag ausführenden Systems auf dem Flurförderzeug erfolgt, ergibt sich damit zugleich eine vorteilhafte Verringerung der Komplexität übergeordneter Zentralsysteme. So ist keine hoch detaillierte Zustandsverwaltung der Flurförderzeuge in einem übergeordneten Zentralsystem und keine Beauftragung von nur mittelbar notwendigen Fahrten, zum Beispiel zur Aufnahme von Komponenten an Stationen, durch das Zentralsystem erforderlich.

In einer vorteilhaften Ausbildung des Verfahrens fährt die Fahrzeugsteuerung für die Anpassung der Komponenten autonom Stationen an, um Komponenten aufzunehmen oder abzusetzen, die Zusatzelemente sind und nicht fest mit dem Flurförderzeug verbunden sind.

Werden weitere Komponenten benötigt, die als Zusatzelemente nicht fest mit dem Flurförderzeug im Regelfall verbunden sind, wie beispielsweise Leerpaletten, Anhänger oder ein Zusatzheckgewicht als Zusatzgegengewicht, so ist das Fahrzeugsteuerungssystem in der Lage, dies zu erkennen und das Flurförderzeug eigenständig entsprechend für den Arbeitsauftrag vorzubereiten.

Vorteilhaft stellt eine Station ein oder mehrere Zusatzgegengewichte zur Verfügung.

In einer Weiterbildung des Verfahrens kann eine Station Transportvorrichtungen für Waren, beispielsweise Kommissionierbehälter und/oder Leerpaletten, zur Verfügung stellen.

Eine Station kann Anhänger, insbesondere zur Bildung eines Routenzuges, zur Verfügung stellen.

Vorteilhaft kann folglich das Flurförderzeug eigenständig vorab entsprechende Stationen anfahren, an welchen es sich entsprechend des Arbeitsauftrags ausstatten kann. Die Position und Ausstattung dieser Stationen kann vorab einprogrammiert und abgespeichert werden. Ebenso ist es auch möglich, dass diese in einem Teach-in Verfahren oder über ein Datennetz an die Fahrzeugsteuerung übermittelt werden.

Vorteilhaft kann der Arbeitsauftrag über eine Dateneingabevorrichtung des Flurförderzeugs eingegeben und an die Fahrzeugsteuerung übermittelt werden.

Der Arbeitsauftrag kann übermittelt werden, insbesondere über ein Netzwerk.

Die selbsttätige Anpassung des Flurförderzeugs kann erfolgen, wenn ein Arbeitsauftrag von einer Bedienperson in das Flurförderzeug eingegeben wird. Es ist jedoch auch möglich, dass der Arbeitsauftrag über ein Netzwerk, insbesondere auch ein drahtloses Netzwerk von einem übergeordneten Zentralsystem übertragen wird.

Die abgespeicherten Daten für die Anpassung der Betriebsart können über ein Datennetz, insbesondere ein Funknetz, an die Fahrzeugsteuerung übermittelt und von dieser gespeichert werden.

Für die Durchführung des Verfahrens ist es erforderlich, dass in der Fahrzeugsteuerung des Flurförderzeugs Information hinterlegt sind, welche Komponenten das Flurförderzeug aufweist, oder mit welchen es an beispielsweise einer Station ausrüstbar ist, wobei zumindest zwei unterschiedliche Komponenten vorhanden sein müssen, um eine Einstellung auf unterschiedliche Betriebsarten durchführen zu können. Dabei ist es vorteilhaft, wenn diese Informationen auf das Flurförderzeug übertragen werden können und diese dort abgespeichert sind. Die gespeichert Informationen müssen dann nicht in jedem Einzelfall übertragen werden, um eine Anpassung der Komponenten durchzuführen, wenn ein einzelner Arbeitsauftrag erteilt wird.

Es ergibt sich eine ideale Erweiterung des Pick-And-Place Ansatzes fahrerloser Transportsysteme, da die benötigte Anzahl an Fahrzeugen bzw. Flurförderzeugen optimal ausgestattet, z.B. mit Anhängern oder Leerpalette, an einem Kommissionierort erscheinen kann.

Weitere Vorteile und Einzelheiten der Erfindung werden anhand des in der schematischen Figur dargestellten Ausführungsbeispiels näher erläutert. Hierbei zeigt die Figur den Ablauf des erfindungsgemäßen Verfahrens, wenn als Transportauftrag eine Palette von einem Punkt A nach B transportiert werden soll. Dargestellt sind ein Flurförderzeug 1, sowie ein erstes Regal 2 und ein zweites Regal 3. An einer ersten Station 4 können Zusatzgegengewichte 5 als Komponente 12 aufgenommen werden. An einer zweiten Station 6 Ladungsträger 7, beispielsweise Leerpaletten 8, als Komponente 12 aufgenommen werden.

Wenn bei einem Arbeitsauftrag eine Auslagerhöhe und eine Einlagerhöhe für eine nicht näher dargestellte Last bei 0 m bzw. auf dem Boden liegt, ist ein optimaler Systemzustand bzw. eine optimale Betriebsart das Aufnehmen eines Ladungsträgers 7 bzw. einer beladenen Palette 9 mit Lastarmen 10, die für diesen Zweck ausgefahren werden.

Bei einem Arbeitsauftrag mit einem Aufnahme- oder Einlagerort auf größerer Höhe, erfordert die Last der aufzunehmenden beladenen Palette 9 die Verwendung eines Zusatzgegengewichtes 5. Von einer Ausgangsposition 11 fährt hierzu das Flurförderzeug 1 zunächst zu der ersten Station 4 und nimmt ein Zusatzgegengewicht 5 auf, bevor durch das Zusatzgegengewicht 5 in einer optimalen Betriebsart als "Gegengewichtsstapler" die beladene Palette 9 mit der Last in dem ersten Regal 2 in größerer Höhe aufgenommen wird.

Wenn dagegen beispielsweise das Flurförderzeug 1 zur Paletten-Kommissionierung in eine Gasse zwischen Regale beordert wird, nimmt ohne Zutun des Bedieners das Flurförderzeug 1 vorab eine Leerpalette 8 an der zweiten Station 6 auf und fährt den Kommissionierort an.

Für einen Arbeitsauftrag, der Anhänger erfordert, stattet sich das Flurförderzeug an einer nicht dargestellten Station vorab mit der benötigten Menge an Anhängern selbst aus.

## Patentansprüche

1. Verfahren zur Steuerung eines Flurförderzeugs (1), insbesondere eines autonomen Flurförderzeugs (1), das eine Mehrzahl von Komponenten (12) aufweist, durch die das Flurförderzeug (1) für verschiedene Betriebsarten anpassbar ist, darunter mindestens zwei der Komponenten (12) klappbare und höhenbeweglich Lastgabel für einen Betrieb als Hubmaststapler, ausfahrbare Lastarme (10) für eine Lastaufnahme über einen Initialhub, Montage eines Zusatzgewichtes (5) für einen Betrieb als Gegengewichtsgabelstapler,
Kupplung von einem oder mehreren Anhängern über eine Anhängerkupplung,
**dadurch gekennzeichnet,**
**dass** eine Fahrzeugsteuerung einen Arbeitsauftrag empfängt und anhand von abgespeicherten Daten die Anpassung der Betriebsart auswählt sowie eine Anpassung der Komponenten (12) automatisch durchführt.

2. Verfahren nach Anspruch 1,
**dadurch gekennzeichnet,**
**dass** die Fahrzeugsteuerung für die Anpassung der Komponenten (12) autonom Stationen (4,6) anfährt, um Komponenten (12) aufzunehmen oder abzusetzen, die Zusatzelemente sind und nicht fest mit dem Flurförderzeug (1) verbunden.

3. Verfahren nach Anspruch 2,
**dadurch gekennzeichnet,**
**dass** eine Station (4) ein oder mehrere Zusatzgegengewichte (5) zur Verfügung stellt.

4. Verfahren nach Anspruch 2 oder 3,
**dadurch gekennzeichnet,**
**dass** eine Station (6) Transportvorrichtungen für Waren, beispielsweise Kommissionierbehälter und/oder Leerpaletten (8), zur Verfügung stellt.

5. Verfahren nach einem der Ansprüche 2 bis 4,
**dadurch gekennzeichnet,**
**dass** eine Station Anhänger, insbesondere zur Bildung eines Routenzuges, zur Verfügung stellt.

6. Verfahren nach einem der Ansprüche 1 bis 5,
**dadurch gekennzeichnet,**
**dass** der Arbeitsauftrag über eine Dateneingabevorrichtung des Flurförderzeugs (1) eingegeben und an die Fahrzeugsteuerung übermittelt werden kann.

7. Verfahren nach einem der Ansprüche 1 bis 6,
**dadurch gekennzeichnet,**
**dass** der Arbeitsauftrag übermittelt werden kann, insbesondere über ein Netzwerk.

8. Verfahren nach einem der Ansprüche 1 bis 7,
**dadurch gekennzeichnet,**
**dass** die abgespeicherten Daten für die Anpassung der Betriebsart über ein Datennetz, insbesondere ein Funknetz, an die Fahrzeugsteuerung übermittelt und von dieser gespeichert werden.

## Claims

1. Method for controlling an industrial truck (1), in particular an autonomous industrial truck (1), which has a multiplicity of components (12) by means of which the industrial truck (1) can be adapted for various operating modes, including at least two of the components (12) comprising
a foldable and vertically movable load fork for operation as a lift truck,
extendible load arms (10) for picking up a load via an initial lift,
mounting of an additional weight (5) for operation as a counter-weight fork-lift truck, and
coupling of one or more trailers via a trailer hitch,
**characterized**
**in that** a vehicle controller receives a working order and, on the basis of stored data, selects the adaption of the operating mode and automatically carries out adaption of the components (12).

2. Method according to Claim 1,
**characterized**
**in that** the vehicle controller for adapting the components (12) autonomously approaches stations (4, 6) in order to pick up or set down components (12) which are additional elements and are not fixedly connected to the industrial truck (1).

3. Method according to Claim 2,
**characterized**
**in that** a station (4) makes available one or more additional counter-weights (5).

4. Method according to Claim 2 or 3,
**characterized**
**in that** a station (6) makes available transportation devices for goods, for example order-picking containers and/or empty pallets (8).

5. Method according to one of Claims 2 to 4,
**characterized**
**in that** a station makes available trailers, in particular to form a tugger train.

6. Method according to one of Claims 1 to 5,
**characterized**
**in that** the working order can be input via a data input device of the industrial truck (1) and transferred to the vehicle controller.

7. Method according to one of Claims 1 to 6,
**characterized**
**in that** the working order can be transferred, in particular via a network.

8. Method according to one of Claims 1 to 7,
**characterized**
**in that** the stored data for the adaptation of the operating mode is transferred to the vehicle controller via a data network, in particular a radio network, and is stored by said vehicle controller.

## Revendications

1. Procédé de commande d'un chariot de manutention (1), en particulier d'un chariot de manutention (1) autonome comportant une pluralité de composants (12) au moyen desquels le chariot de manutention (1) peut être adapté à différents modes de fonctionnement, conformément auxquels au moins deux des composants (12) sont
une fourche de levage pliante et mobile en hauteur pour un fonctionnement en tant que chariot élévateur à mât de levage,
des bras de charge télescopiques (10) destinés à recevoir une charge lors d'un levage initial,
le montage d'un poids auxiliaire (5) pour un fonctionnement en tant que chariot élévateur à fourche à contrepoids,
un accouplement d'une ou plusieurs remorques par l'intermédiaire d'un accouplement de remorque, **caractérisé en ce qu'**une unité de commande de véhicule reçoit un ordre de mise en fonctionnement, sélectionne l'adaptation du mode de fonctionnement en fonction de données stockées et exécute automatiquement une adaptation des composants (12).

2. Procédé selon la revendication 1,
**caractérisé en ce que** l'unité de commande de véhicule passe de manière autonome par des stations (4, 6) destinées à l'adaptation des composants (12) afin de recevoir ou de déposer des composants (12) qui sont des éléments auxiliaires et ne sont pas solidement reliés au chariot de manutention (1).

3. Procédé selon la revendication 2,
**caractérisé en ce qu'**une station (4) met à disposition un ou plusieurs poids auxiliaires (5).

4. Procédé selon la revendication 2 ou 3,
**caractérisé en ce qu'**une station (6) met à disposition des dispositifs de transport de marchandises, par exemple des conteneurs de transport et/ou des palettes vides (8).

5. Procédé selon l'une quelconque des revendications 2 à 4,
**caractérisé en ce qu'**une station met à disposition des remorques, notamment destinées à la réalisation d'un chariot tracteur.

6. Procédé selon l'une quelconque des revendications 1 à 5,
**caractérisé en ce que** l'ordre de mise en fonctionnement peut être fourni en entrée par l'intermédiaire d'un dispositif d'entrée de données du chariot de manutention (1) et peut être transmis à l'unité de commande de véhicule.

7. Procédé selon l'une quelconque des revendications 1 à 6,
**caractérisé en ce que** l'ordre de mise en fonctionnement peut être transmis, en particulier par l'intermédiaire d'un réseau.

8. Procédé selon l'une quelconque des revendications 1 à 7,
**caractérisé en ce que** les données stockées sont transmises, pour l'adaptation du mode de fonctionnement, par l'intermédiaire d'un réseau de données, en particulier un réseau radio, à l'unité de commande de véhicule et peuvent être stockés sur cette dernière.
